# EUROPÄISCHE PATENTSCHRIFT

(11) **EP 0 584 573 B1**
(45) Veröffentlichungstag und Bekanntmachung des Hinweises auf die Patenterteilung: **25.03.1998**
(21) Anmeldenummer: 93112166.9
(22) Anmeldetag: 29.07.1993
(51) Int. Cl.: B28C 5/12

(54) **Vorrichtung zur baustellenseitigen Herstellung von pumpfähigen Mörtelmassen**
Device for making pumpable mortar on the building site
Dispositif pour la fabrication de mortier apte à être pompé sur le chantier

(30) Priorität: 27.08.1992 DE 9211567 U; 01.06.1993 DE 4318177
(43) Veröffentlichungstag der Anmeldung: 02.03.1994
(73) Patentinhaber: BUG BETRIEBSANLAGEN UND GRUNDBESITZ GmbH, D-85748 Garching (DE)
(72) Erfinder: Wildgruber, Helmut, D-85716 Unterschleissheim (DE); Widl, Johann, D-85452 Moosinning (DE)
(74) Vertreter: Prietsch, Reiner, Dipl.-Ing.

(56) Entgegenhaltungen:
- EP-A- 0 051 224
- EP-A- 0 218 864
- EP-A- 0 300 342
- EP-A- 0 496 685
- AT-A- 385 309
- DE-A- 1 684 048
- DE-A- 3 013 280
- DE-A- 3 340 603
- DE-A- 3 612 853
- DE-A- 3 809 661
- DE-B- 1 277 819
- FR-A- 2 499 453

## Beschreibung

Die Erfindung betrifft eine Vorrichtung zur baustellenseitigen Herstellung von pumpfähigen Mörtelmassen, mit den in den gleichlautenden Oberbegriffen der Ansprüche 1 und 2 angegebenen Merkmalen.

Eine derartige Vorrichtung ist aus der AT-B-385 309 bekannt. Der erste Abschnitt ihres Mischorgans besteht aus einer durchgehenden Gummischnecke mit sechs vollständigen Windungen. Der zweite Abschnitt wird als Mischwendel bezeichnet, umfaßt jedoch lediglich eine Anzahl schmaler radialer Flügel auf der Welle der Schneckenmischvorrichtung. Diese bekannte Vorrichtung dient zur Hochdruckförderung von steifplastischen, homogenisierten Baustoffen. Die bekannte Vorrichtung ist jedoch nicht für die Herstellung von pumpfähigen Mörtelmassen unterschiedlicher Konsistenz in optimaler Produktqualität geeignet.

Gleiches gilt in noch höherem Maße für die aus der DE-A-1 684 048 bekannte Vorrichtung zum Mischen und Fördern von Gips, die einen Vorratsbehälter mit speziellen Einbauten und ein einheitliches Schneckenmischorgan umfaßt und schon deshalb für erst noch zu homogenisierende Baustoffe, insbesondere Mörtelmassen unterschiedlicher Konsistenz, nicht geeignet ist.

Der Erfindung liegt die Aufgabe zugrunde, eine Vorrichtung der einleitend angegebenen Gattung so auszubilden, daß sie sich sowohl für die Herstellung von pumpfähigen Mörtelmassen dickflüssigerer Konsistenz wie Spritzputz als auch für die Herstellung von Baustoffen dünnflüssigerer Konsistenz wie Fließestrich eignet.

Erfindungsgemäß kann hierzu die gleiche Basisvorrichtung benutzt werden, wenn deren Mischorgan zur Herstellung von Spritzputz entsprechend dem Kennzeichen des Anspruches 1 und zur Herstellung von Fließestrich gemäß dem Kennzeichen des Anspruches 2 ausgebildet ist. Je nach Verwendungszweck der Vorrichtung brauchen also nur das Mischorgan und die Schneckenpumpe ausgetauscht zu werden, letzteres deshalb, weil eine bedarfsgerechte Förderung des dickflüssigeren Spritzputzes eine leistungsfähigere Schneckenpumpe notwendig macht als sie im Fall des dünnflüssigeren Fließestrichs erforderlich ist.

Eine vorteilhafte Weiterbildung der Vorrichtung, die sowohl deren Reinigung als auch deren Umrüstung beschleunigt, ist im Anspruch 3 angegeben.

Durch die Ausführungsform nach Anspruch 4 wird eine besonders gleichmäßige Beschickung des Mischorgans mit dem Trockenmörtel erreicht und dadurch die Mischgüte verbessert.

Die Vorrichtung nach den Ansprüchen 1 bis 4 benötigt verwendungsfertig mit Sand vorgemischtes Trockenmaterial, das z.B. aus einem auf der Baustelle aufgestellten Silo stammt, unter dessen Auslauf die Vorrichtung mit ihrem Einfülltrichter positioniert ist. Unter anderem wegen der Transportkosten ist allerdings dieses verwendungsfertig angelieferte, zu etwa 50 % aus Sand bestehende Trockenmaterial teuerer als auf der Baustelle im selben Verhältnis aus Sand und Bindemittel (z.B. Rezepturen auf der Basis von Zement und/oder Anhydrit) hergestellte Mörtelmassen. Dem trägt die im Anspruch 5 angegebene Weiterbildung der Vorrichtung Rechnung, denn sie ist teilweise auch zur Herstellung von pumpfähigen Mörtelmassen, insbesondere Fließestrich, aus trockenem Bindemittel und getrennt davon zugegebenem Sand verwendbar.

Dieser erfinderischen Verbesserung der zuvor erläuterten, mit verwendungsfertig mit Sand vorgemischtem Trockenmaterial arbeitenden Vorrichtung liegt die Erkenntnis zugrunde, daß dann, wenn der Durchsatz (die Förderleistung) der Schneckenpumpe größer ist als die Förderleistung der vorgeordneten Mischvorrichtung, die Mischzone nur teilweise mit Material gefüllt ist. Die Mischzone enthält also luftgefüllte Hohlräume, häufig in Form voneinander getrennter Luftpolster, die sich mit der benötigten Sandmenge gewissermaßen auffüllen lassen. Überraschend ist, daß sich auf diese Weise trotz der sehr kurzen Mischstrecke eine homogene, pumpfähige Mörtelmasse erzeugen läßt. Grundsätzlich lassen sich die für die Einspeisung des Sandes benötigten Lufthohlräume dadurch schaffen, daß die bei gegebener Antriebsdrehzahl der gemeinsamen Welle der Schneckenmischvorrichtung und der Schneckenpumpe einen aus Trockenmörtel und Wasser erzeugten, kontinuierlichen Strom an Mörtelmasse liefernde Schneckenpumpe gegen eine solche höherer Förderleistung ausgetauscht wird. Vorteilhafter ist es jedoch, lediglich die Antriebsdrehzahl entsprechend zu erhöhen. Es hat sich nämlich gezeigt, daß von einer bestimmten Drehzahl an die aus dem Einfülltrichter in die Schneckenmischvorrichtung geförderte Materialmenge - entgegen dem, was man erwarten würde - im wesentlichen konstant bleibt, insbesondere wenn es sich um sehr feinkörniges Material handelt, so daß durch eine Steigerung der Drehzahl lediglich die Förderleistung der Schneckenpumpe erhöht wird, wodurch die benötigten Luftzwischenräume geschaffen werden. Je nach Auslegung des Durchmessers der Schneckenmischvorrichtung und der geometrischen Form deren Mischorgans tritt der genannte Effekt z.B. bei einer Drehzahl von 200 U/min ein, so daß eine Steigerung der Drehzahl über diesen Wert zu den angestrebten Luftpolstern in dem Bindemittel/Wasser-Gemisch führt.

Gemäß dem Anspruch 6 ist oberhalb der in dem Mantel der Schneckenmischvorrichtung vorgesehenen Sandbeschickungsöffnung ein Sandbeschickungstrichter angeordnet.

Die benötigte Sandmenge kann in den Sandbeschickungstrichter geschaufelt werden. Ein gleichbleibendes Mischungsverhältnis läßt sich dadurch jedoch nur schlecht erzielen. Deshalb wird gemäß Anspruch 7 bevorzugt, daß der Sandbeschickungstrichter einen rohrförmigen Trichterhals hat, und daß in dem Trichterhals eine Sandförderschnecke vorgesehen ist, die mittels eines oberhalb des Sandbeschickungstrichters angeordneten Getriebemotors antreibbar ist. Mit der Sandförderschnecke kann ein dem Verlauf der Trichterinnenwand folgender Sandschaber oder ein anderes Rührorgan kombiniert sein, das dafür sorgt, daß der ggf. feuchte Sand gleichmäßig nachsackt. Die Drehzahl der Sandförderschnecke wird so festgelegt, daß sie das gewünschte Mischungsverhältnis, z.B. 1 : 1, von Bindemittel zu Sand ergibt.

Der Sandbeschickungstrichter kann in beliebiger Weise, z.B. auch selbsttätig aus einem Silo unter Verwendung an sich bekannter Füllstandsmelder in dem Trichter mit Sand gefüllt gehalten werden. Eine einfachere Möglichkeit ist im Anspruch 8 angegeben und sieht vor, daß an der Einlauföffnung des Sandbeschickungstrichters ein Dosierförderband für den Sand endet. Geeignete Dosierförderbänder sind an sich bekannt. Sie haben auf der Aufgabeseite einen Schacht, in den der Sand z.B. eingeschaufelt wird. Über einen Spalt einstellbaren Querschnitts läßt sich die von dem mit konstanter Geschwindigkeit laufenden Band je Zeiteinheit abtransportierte Sandmenge einstellen.

Es empfiehlt sich, das Abgabeende des Dosierförderbandes mit dem Sandeinfülltrichter verbindbar auszubilden. Dies ist gemäß Anspruch 9 in der Weise möglich, daß der Sandbeschickungstrichter mit lotrechter Mittelachse angeordnet ist und eine um seine Mittelachse drehbare Halterung für das Abgabeende des Dosierförderbandes trägt, an der auch der Getriebemotor für die Sandförderschnecke montiert ist. Die Halterung kann somit in die sich nach den örtlichen Gegebenheiten richtende Stellung gebracht werden, in der sich das Dosierförderband befindet.

In der Zeichnung sind die Vorrichtungen nach der Erfindung in beispielsweise gewählten Ausführungsformen schematisch vereinfacht dargestellt. Es zeigt:
- Fig. 1: eine teilweise im Schnitt gehaltene Seitenansicht einer Vorrichtung, die zur Beschickung mit Trockenmörtel ausgebildet ist,
- Fig. 2: ein für die Herstellung von Spritzputz oder Mauermörtel geeignetes Mischorgan für die Vorrichtung nach Fig. 1,
- Fig. 3: ein für die Herstellung von Fließestrich geeignetes Mischorgan für die Vorrichtung nach Fig. 1, und
- Fig. 4: eine der Darstellung in Fig. 1 entsprechende Seitenansicht einer weiterentwickelten Vorrichtung, die auch wahlweise mit Bindemittel und Sand beschickt werden kann.

Bei der Vorrichtung nach Fig. 1 ist der trichterförmige Auslauf 1 eines im übrigen nicht dargestellten Trockenmörtelsilos über ein elastisches Zwischenstück 2, z.B. einen kurzen Schlauchabschnitt oder einen elastischen Balg, mit einer Öffnung im Deckel 3a eines Einfülltrichters 3 verbunden, der in eine Schneckenmischvorrichtung 4 mündet. Die Schneckenmischvorrichtung 4 enthält ein Mischorgan 5, das in Figur 2 dargestellt, jedoch wahlweise auch gegen das in Figur 3 wiedergegebene Mischorgan 9 auswechselbar ist. Das Mischorgan 5 ist über einen nur schematisch angedeuteten Elektromotor 6 mit nachgeschaltetem Getriebe 6a mit einer konstanten Drehzahl von einigen Hundert Umdrehungen Pro Minute antreibbar. An die Ausgangsseite der Schneckenmischvorrichtung 4 ist eine Schneckenpumpe 7 an sich bekannte Bauart angeflanscht, deren Förderschnecke drehfest mit dem Mischorgan 5 verbunden ist. Die Schneckenpumpe 7 fördert in Richtung einer Rohr- oder Schlauchleitung 8, die zum Verwendungsort führt. Die Schneckenmischvorrichtung 4 und die Scheckenpumpe 7 sind mithin gleichachsig hintereinander längs einer in Förderrichtung fallenden Achse angeordnet, die mit der Horizontalen einen Winkel α zwischen 10° und 30° einschließt.

Die Vorrichtung ist insgesamt auf einem nur symbolisch angedeuteten Fahrgestell 10 montiert. Zum Transport wird das elastische Zwischenstück 2 entweder von dem Siloauslauf 1 oder von dem Schacht 3 gelöst.

Um zu verhindern , daß der Trockenmörtel aus dem Silo direkt in die Schneckenmischvorrichtung 4 fällt (was zu Betriebsstörungen führen könnte), hat der Trichter 3 eine als Rutsche wirkende Wand 3b. Diese im wesentlichen quer zur Förderrichtung verlaufende, dem Motor 6 benachbarte Wand 3b schließt daher mit der Senkrechten einen Winkel β z.B. im Bereich von 30° bis 50° ein. Die Einfüllöffnung im Deckel 3a des Trichters 3 befindet sich oberhalb der Wand 3b, so daß der Werktrockenmörtel von oben zunächst auf die Wand 3b trifft und sodann längs dieser abwärts in die Schneckenmischvorrichtung 4 gleitet. Dort wird er durch das Mischorgan 5 zunächst in Richtung eines durch einen Anschlußstutzen 11 symbolisierten Wasserzulaufes gefördert, sodann gründlich mit Wasser durchgemischt und teils unter dem Einfluß des Mischorgans 5, teils unter dem Einfluß der Schwerkraft der Schneckenpumpe 7 zugeführt. Währenddessen wird über den Wasseranschlußstutzen 11 und eine symbolisch dargestelle Leitung 12 Wasser aus einer Dosiervorrichtung 13 kontinuierlich in dosierter Menge eingespeist. Die Dosiervorrichtung 13, die von beliebiger bekannter Bauart sein kann, ist mit dem örtlichen Wassernetz über ein Magnetventil 14 verbunden, das gleichzeitig als Druckminderventil ausgebildet sein kann.

Neben der Dosiervorrichtung 13 ist symbolisch ein elektrischer Schaltschrank 15 angedeutet, der die Gesamtvorrichtung steuert, insbesondere in Abhängigkeit von dem Ausgangssignal eines an bzw. in dem Trichter 3 an geeigneter Stelle angeordneten Füllstandsmelders 16. Dieser sorgt dafür, daß der Trichter 3 ständig ausreichend mit Trockenmörtel gefüllt ist. Hierzu kann der Füllstandsmelder 16 z.B. das Einschalten eines Rüttlers in dem darüber befindlichen Silo oder das Öffnen eines Schiebers am Siloauslauf auslösen, wenn der vorgegebene Füllstand unterschritten ist. Diese Einzelheiten sind, da an sich bekannt und nicht zur Erfindung gehörig, nicht dargestellt.

Trotz ihres einfachen Aufbaus kann mit der Vorrichtung nach Figur 1 Putz- oder Mauermörtel ebensogut wie Fließestrich hergestellt werden. Dies gelingt durch die Verwendung von an das jeweilige Material angepaßten, speziell gestalteten Mischorganen, die sehr leicht gegeneinander austauschbar sind, zusammen mit dem in jedem Falle erforderlichen Auswechseln der Schneckenpumpe 7, die im Falle der Herstellung von Putz- oder Mauermörtel wesentlich leistungsfähiger sein muß als im Fall der Herstellung von Fließestrich, da letzterer von dünnflüssigerer Konsistenz als z.B. Spritzputz ist. Zur leichten Auswechselbarkeit des Mischorgans ist das aus dem Elektromotor 6 und dem Getriebe 6a bestehende Antriebsaggregat abschwenkbar mit dem Gehäuse der Schneckenmischvorrichtung 4 verbunden (nicht dargestellt). Außerdem ist das Mischorgan sowohl mit der Welle des Antriebsaggregats als auch mit der Antriebsseite der Förderschnecke der Schneckenpumpe 7 über einfache Klauen kraftschüssig verbunden.

Das in den Figuren 1 und 2 dargestellte Mischorgan 5 dient zur Herstellung von Putz- oder Mauermörtel. Es umfaßt hierzu gemäß Fig. 2 einen ersten Abschnitt 51 aus einer durchgehenden Schnecke 50 mit etwa 3½ Windungen sowie einen zweiten Abschnitt 52 etwa gleicher Länge aus Segmenten 53 einer Schnecke von gegenüber der erstgenannten Schnecke größerer Steigung. Durch die relativ große Steigung der Schneckensegmente 53 des zweiten Abschnitts 52 wird ein besonders guter Mischeffekt erzielt. Gleichzeitig verhindern die vorzugsweise periodischen Zwischenräume 54, daß diese große Steigung auch eine entsprechend große Fördergeschwindigkeit in axialer Richtung bewirkt. Durch eine zu hohe Fördergeschwindigkeit würde nämlich die Mischzeit zu kurz ausfallen, um eine homogene Durchmischung zu erreichen. Wichtig für die Funktion ist auch ein axialer Steg 55, der die Umfangsränder axial aufeinanderfolgender Segmente 53 verbindet und einen Wandschaber bildet. Der erste Abschnitt 51 entspricht im wesentlichen dem Trockenbereich der Schneckenmischvorrichtung 4, der zweite Abschnitt 52 deren Naßbereich.

Das in Figur 3 dargestellte Mischorgan 9 dient demgegenüber zur Herstellung von Fließestrich. Es umfaßt ebenfalls zwei funktionell unterschiedliche Abschnitte. Der erste Abschnitt 91 hat einzelne, flache Mischflügel 90, die jeweils gegen die Radialebene um einen der (wie im Fall der Fig. 2 von rechts nach links verlaufenden) Förderrichtung und der angestrebten Fördergeschwindigkeit angepaßten Winkel angestellt sind. Hieran schließt sich der zweite Abschnitt 92 an, der dem Naßbereich entspricht und aus ähnlichen Mischflügeln 93 besteht, von denen jeweils zwei in der gleichen Axialebene liegende, benachbarte Mischflügel ein Paar bilden, dessen Umfangsbereiche über einen axialen Steg 95 verbunden sind. Insgesamt sind vier derartige Stege 95 vorgesehen, die gleichmäßig über den Umfang des Mischorgans 9 verteilt angeordnet sowie um je eine Steglänge in axialer Richtung versetzt sind. Die Funktion der Stege 95 entspricht derjenigen des Steges 55 in Figur 2. Die im Vergleich zu Figur 2 großen Zwischenräume 94 zwischen den Mischflügeln 90 bis 93 sind auf die relativ dünnflüssige Konsistenz von Fließestrich abgestellt, verhindern also einen zu hohen Druckaufbau am Eingang der Schneckenpumpe 7 in Figur 1.

An den beidseitigen Enden der Mischorgane 5 in Figur 2 und 9 in Figur 3 erkennt man die antriebs- und abtriebsseitigen Kupplungselemente in Form von steg- oder klauenartigen Mitnehmern 41 bzw. 42.

In Fig. 4 ist eine Weiterentwicklung der Vorrichtung nach Fig. 1 dargestellt. Diese weiterentwickelte Vorrichtung dient zur Herstellung von pumpfähigen Mörtelmassen aus Bindemittel und Sand, insbesondere zur Herstellung von Fließestrich. Deshalb ist die Schneckenmischvorrichtung 4 hier mit dem Mischorgan 9 gemäß Fig. 3 ausgestattet. Alle übrigen, bereits in Fig. 1 dargestellten Teile der Vorrichtung sind mit den gleichen Bezugszeichen wie dort versehen. Während jedoch die Vorrichtung nach Fig. 1 über ihren Einfüllschacht 3 mit verwendungsfertig vorgemischtem Trockenmörtel beschickt wird, ist die Vorrichtung nach Fig. 4 in erster Linie zur baustellenseitigen Herstellung einer pumpfähigen Mörtelmasse, hier Fließestrich, aus Bindemittel und Sand vorgesehen. Das Bindemittel kommt aus einem oberhalb des trichterförmigen Auslaufes 1 vorzustellenden Silo. Der Sand stammt von der Baustelle und wird über einen Sandbeschickungstrichter 20 zugegeben, dessen rohrförmiger Hals 20a oberhalb einer Öffnung 4a im Mantel der Schneckenmischvorrichtung 4 mündet. Die Öffnung 4a befindet sich in Förderrichtung stromab von dem Wasseranschlußstutzen 11.

Der Trichter 20 ist lösbar auf einem kastenförmigen Aufsatz 21 montiert.

Der Sand wird dem Trichter 20 mittels eines nur symbolisch dargestellten, an sich bekannten Dosierförderbandes 22 zugeführt, das aus einem in der Regel trichterförmigen Beschickungsschacht 23 Sand in einer Menge abführt, die über eine in Richtung des dargestellten Doppelpfeiles verstellbare Blende 23a einstellbar ist. Das Dosierförderband 22 stützt sich mit seinem Abgabeende auf einer Halterung 24 ab, die drehbar (nicht dargestellt) auf dem Oberrand des Trichters 20 angeordnet ist und außerdem einen Getriebemotor 25 trägt, der eine in dem Trichterhals 20a angeordnete Sandförderschnecke 26 antreibt. Diese hat an ihrer Einlaufseite einen Steg 26a, der sich in geringem Abstand parallel zu der Innenwand des Sandbeschickungstrichters 20 erstreckt und, da er mit der Sandförderschnecke 26 umläuft, als Sandschaber wirkt. Die Drehzahl des Getriebemotors 25 und damit der Sandförderschnecke 26 ist so gewählt, daß sich das gewünschte Mischungsverhältnis von z.B. 1 : 1 von Bindemittel zu Sand ergibt. Diese Drehzahl kann bei 40 bis 60 U/min liegen, während die Drehzahl des Antriebsaggregats 6, 6a, das das Bindemittel zuführt, einen Wert von beispielsweise zwischen 200 bis 400 U/min haben kann. Die über das Dosierförderband 22 dem Sandbeschickungstrichter 20 zugeführte Sandmenge wird so eingestellt, daß in letzterem ständig genügend Sand vorhanden ist.

Die verbesserte Vorrichtung nach Fig. 4 kann selbstverständlich auch mit verwendungsfertig vorgemischtem Werktrockenmörtel beschickt werden. Die zuvor beschriebenen Teile für die Zuführung von Sand sind dann funktionslos. Der Sandbeschickungstrichter 20 kann an seinem Platz verbleiben oder von dem Aufsatz 21 gelöst und dieser durch einen entsprechenden Deckel verschlossen werden.

## Patentansprüche

1. Vorrichtung zur baustellenseitigen Herstellung von pumpfähigen Mörtelmassen, bestehend aus einer Schneckenmischvorrichtung (4), der über einen Einfülltrichter (3) Trockenmaterial und über einen in Förderrichtung auf den Einfülltrichter folgenden Anschlußstutzen (11) eine dosierte Wassermenge jeweils kontinuierlich zuführbar sind, und aus einer der Schneckenmischvorrichtung (4) nachgeschalteten Schneckenpumpe (7), wobei die Schneckenmischvorrichtung (4) und die Schneckenpumpe (7) gleichachsig hintereinander längs einer in Förderrichtung fallenden Achse angeordnet sind, die mit der Horizontalen einen Winkel (α) zwischen 10° und 30° einschließt, die Schneckenmischvorrichtung (4) und die Schneckenpumpe (7) ein gemeinsames Antriebsaggregat (6, 6a) haben, und das Mischorgan (5; 9) der Schneckenmischvorrichtung zwei Abschnitte (51, 52; 91, 92) umfaßt, von denen der erste Abschnitt (51; 91) im wesentlichen für die Förderung des Trockenmaterials bis zu dem Wasseranschlußstutzen (11) und der zweite Abschnitt (52; 92) für die Mischung des Trockenmaterials mit dem Wasser ausgebildet sind, **dadurch gekennzeichnet**, daß zur Herstellung von Spritzputz der erste Abschnitt (91) des Mischorgans (5) aus einer durchgehenden Schnecke (50) mit zwei bis vier Windungen besteht, und daß der zweite Abschnitt (52) aus einer periodisch unterbrochenen Schnecke etwa gleicher Länge jedoch größerer Steigung mit zwei bis drei Windungen sowie einem axialen, die entsprechenden Umfangsbereiche axial aufeinanderfolgender Schneckensegmente (53) verbindenden, einen Wandschaber bildenden Steg (55) besteht.

2. Vorrichtung zur baustellenseitigen Herstellung von pumpfähigen Mörtelmassen, bestehend aus einer Schneckenmischvorrichtung (4), der über einen Einfülltrichter (3) Trockenmaterial und über einen in Förderrichtung auf den Einfülltrichter folgenden Anschlußstutzen (11) eine dosierte Wassermenge jeweils kontinuierlich zuführbar sind, und aus einer der Schneckenmischvorrichtung (4) nachgeschalteten Schneckenpumpe (7), wobei die Schneckenmischvorrichtung (4) und die Schneckenpumpe (7) gleichachsig hintereinander längs einer in Förderrichtung fallenden Achse angeordnet sind, die mit der Horizontalen einen Winkel (α) zwischen 10° und 30° einschließt, die Schneckenmischvorrichtung (4) und die Schneckenpumpe (7) ein gemeinsames Antriebsaggregat (6, 6a) haben, und das Mischorgan (5; 9) der Schneckenmischvorrichtung zwei Abschnitte (51, 52; 91, 92) umfaßt, von denen der erste Abschnitt (51; 91) im wesentlichen für die Förderung des Trockenmaterials bis zu dem Wasseranschlußstutzen (11) und der zweite Abschnitt (52; 92) für die Mischung des Trockenmaterials mit dem Wasser ausgebildet sind, **dadurch gekennzeichnet**, daß zur Herstellung von Fließestrich der erste Abschnitt (91) des Mischorgans (9) aus einzelnen, flachen Mischflügeln (90) besteht, die jeweils gegen die Radialebene um einen der Förderrichtung und der Fördergeschwindigkeit angepaßten Winkel angestellt sind, und daß der zweite Abschnitt (92) aus ähnlichen Mischflügeln (93) besteht, von denen jeweils zwei in der gleichen Axialebene liegende, benachbarte Flügel ein Paar bilden, dessen Umfangsbereiche über einen axialen Steg (95) verbunden sind, und daß mindestens zwei derartige Stege (95) um ca. 180° in Umfangsrichtung und vorzugsweise um eine Steglänge in axialer Richtung versetzt angeordnet sind.

3. Vorrichtung nach Anspruch 1 oder 2, dadurch gekennzeichnet, daß das Mischorgan (5; 9) der Schneckenmischvorrichtung (4) zur leichten Auswechselbarkeit mit der Welle der Schneckenpumpe (7) und mit der Welle des Antriebsaggregats (6, 6a) jeweils über Klauen (41, 42) in Eingriff steht, und daß das Antriebsaggregat (6, 6a) abschwenkbar oder rasch lösbar mit dem Gehäuse der Schneckenmischvorrichtung (4) verbunden ist.

4. Vorrichtung nach einem der Ansprüche 1 bis 3, dadurch gekennzeichnet, daß die im wesentlichen quer zur Förderrichtung verlaufende, dem Antriebsaggregat (6, 6a) benachbarte Wand (3b) des Einfülltrichters (3) zur Zuführung des Trockenmaterials gegen die Senkrechte um einen Winkel (β) von ca. 30° bis 40° geneigt ist, so daß der Trichter (3) sich nach oben erweitert, und daß der Trichter (3) eine Einfüllöffnung hat, deren projizierte Fläche auf diese geneigte Wand (3b) fällt.

5. Vorrichtung nach einem der Ansprüche 1 bis 4, wobei das Trockenmaterial lediglich aus Bindemittel besteht, dadurch gekennzeichnet, daß die Schneckenmischvorrichtung (4) in Höhe des zweiten Abschnitts (52; 92) ihres Mischorgans (5; 9) in ihrem rohrförmigen Mantel oberseitig eine Öffnung (4a) zur Beschickung mit Sand hat.

6. Vorrichtung nach Anspruch 5, dadurch gekennzeichnet, daß sich in die Sandbeschickungsöffnung (4a) ein Sandbeschickungstrichter (20) entleert.

7. Vorrichtung nach Anspruch 6, dadurch gekennzeichnet, daß der Sandbeschickungstrichter (20) einen rohrförmigen Trichterhals (20a) hat, und daß in dem Trichterhals 20a eine Sandförderschnecke (26) vorgesehen ist, die mittels eines oberhalb des Sandbeschickungstrichters (20) angeordneten Getriebemotors (25) antreibbar ist.

8. Vorrichtung nach Anspruch 6 oder 7, dadurch gekennzeichnet, daß an der Einlauföffnung des Sandbeschickungstrichters (20) ein Dosierförderband (22) für den Sand endet.

9. Vorrichtung nach Anspruch 8, dadurch gekennzeichnet, daß der Sandbeschickungstrichter (20) mit lotrechter Mittelachse angeordnet ist und eine um diese Mittelachse drehbare Halterung (24) für das Abgabeende des Dosierförderbandes (22) trägt, an der auch der Getriebemotor (25) für die Sandförderschnecke (26) montiert ist.

## Claims

1. Apparatus for the production of pumpable mortar materials, on a building site, comprising a screw mixing apparatus (4) to which dry material can be continuously fed by way of a filling hopper (3) and to which a metered amount of water can be continuously fed by way of a connection (11) which follows the filling hopper in the conveying direction, and a screw pump (7) which is connected downstream of the screw mixing apparatus (4), wherein the screw mixing apparatus (4) and the screw pump (7) are arranged coaxially one behind the other along an axis which falls in the conveying direction and which includes an angle (α) of between 10° and 30° with the horizontal, the screw mixing apparatus (4) and the screw pump (7) have a common drive unit (6, 6a), and the mixing member (5; 9) of the screw mixing apparatus includes two portions (51, 52; 91, 92) of which the first portion (51; 91) is adapted substantially for conveying the dry material to the water connection (11) and the second portion (52; 92) is adapted for mixing the dry material with the water, characterised in that for the production of spray plaster the first portion (91) of the mixing member (5) comprises a continuous screw (50) with two to four turns, and that the second portion (52) comprises a periodically interrupted screw of approximately the same length but greater pitch with two to three turns and an axial bar (55) which connects corresponding peripheral regions of axially successive screw segments (53) and which forms a wall scraper.

2. Apparatus for the production of pumpable mortar materials, on a building site, comprising a screw mixing apparatus (4) to which dry material can be continuously fed by way of a filling hopper (3) and to which a metered amount of water can be continuously fed by way of a connection (11) which follows the filling hopper in the conveying direction, and a screw pump (7) which is connected downstream of the screw mixing apparatus (4), wherein the screw mixing apparatus (4) and the screw pump (7) are arranged coaxially one behind the other along an axis which falls in the conveying direction and which includes an angle (α) of between 10° and 30° with the horizontal, the screw mixing apparatus (4) and the screw pump (7) have a common drive unit (6, 6a), and the mixing member (5; 9) of the screw mixing apparatus includes two portions (51, 52; 91, 92) of which the first portion (51; 91) is adapted substantially for conveying the dry material to the water connection (11) and the second portion (52; 92) is adapted for mixing the dry material with the water, characterised in that for the production of flowable floor finishing material the first portion (91) of the mixing member (9) comprises individual flat mixing blades (90) which are each set relative to the radial plane at an angle which is adapted to the conveying direction and the conveying speed, and that the second portion (92) comprises similar mixing blades (93), of which each two adjacent blades disposed in the same axial plane form a pair whose peripheral regions are connected by way of an axial bar (95), and that at least two such bars (95) are arranged displaced through about 180° in the peripheral direction and preferably by a bar length in the axial direction.

3. Apparatus according to claim 1 or claim 2 characterised in that for easy interchangeability the mixing member (5; 9) of the screw mixing apparatus (4) is in engagement by way of dogs (41, 42) with the shaft of the screw pump (7) and with the shaft of the drive unit (6, 6a) respectively and that the drive unit (6, 6a) is connected to the housing of the screw mixing apparatus (4) in such a way that it can be pivoted away or quickly released.

4. Apparatus according to one of claims 1 to 3 characterised in that for the feed of the dry material the wall (3b) of the filling hopper (3), which extends substantially transversely with respect to the conveying direction and which is adjacent to the drive unit (6, 6a) is inclined through an angle (β) of about 30° to 40° relative to the perpendicular so that the hopper (3) increases in size in an upward direction, and that the hopper (3) has a filling opening whose projected surface falls on to said inclined wall (3b).

5. Apparatus according to one of claims 1 to 4 wherein the dry material only comprises binding agent characterised in that at the level of the second portion (52; 92) of its mixing member (5; 9) the screw mixing apparatus (4) has an opening (4a) for charging with sand in its tubular casing at the top thereof.

6. Apparatus according to claim 5 characterised in that a sand charging hopper (20) discharges into the sand charging opening (4a).

7. Apparatus according to claim 6 characterised in that the sand charging hopper (20) has a tubular hopper neck (20a) and that provided in the hopper neck (20a) is a sand conveyor screw (26) which is drivable by means of a motor-transmission unit (25) arranged above the sand charging hopper (20).

8. Apparatus according to claim 6 or claim 7 characterised in that a metering conveyor belt (22) for the sand ends at the intake opening of the sand charging hopper (20).

9. Apparatus according to claim 8 characterised in that the sand charging hopper (20) is arranged with its centre line vertical and carries a holder (24) rotatable about said centre line for the discharge end of the metering conveyor belt (22), on which holder the motor-transmission unit (25) for the sand conveyor screw (26) is also mounted.

## Revendications

1. Dispositif pour la préparation sur chantier d'un mortier transportable par pompage, constitué par un dispositif mélangeur à vis (4) auquel on peut acheminer en continu une matière sèche au moyen d'une trémie de chargement (3) et une quantité d'eau dosée au moyen d'une tubulure de raccordement (11) placée en aval de la trémie de chargement dans le sens du transport, et par une pompe à vis (7) placée en aval du dispositif mélangeur à vis (4), et dans lequel le dispositif mélangeur à vis (4) et la pompe à vis (7) sont disposés coaxialement l'un à la suite de l'autre le long d'un axe en pente descendante dans le sens du transport, qui forme un angle (α) d'entre 10° et 30° avec l'horizontale, le dispositif mélangeur à vis (4) et la pompe à vis (7) ont un groupe d'entraînement commun (6, 6a) et l'organe mélangeur (5 ; 9) du dispositif mélangeur à vis comprenant deux tronçons (51, 52 ; 91, 92), dont le premier tronçon (51 ; 91) est essentiellement configuré pour le transport de la matière sèche jusqu'à la tubulure de raccordement d'eau (11) et le deuxième tronçon (52 ; 92) pour le mélange de la matière sèche avec l'eau,
caractérisé en ce que, pour la préparation d'enduit, le premier tronçon (91) de l'organe mélangeur (5) est constitué par une vis ininterrompue (50) possédant quatre à six spires, tandis que le deuxième tronçon (52) est composé d'une vis périodiquement interrompue, à peu près de même longueur mais d'un pas plus grand, comprenant deux à trois spires, ainsi qu'une barrette axiale (55) qui relie les régions périphériques correspondantes de plusieurs segments de vis (53) consécutifs et qui forme une raclette de paroi.

2. Dispositif pour la préparation sur chantier d'un mortier transportable par pompage, constitué par un dispositif mélangeur à vis (4) auquel on peut acheminer en continu une matière sèche au moyen d'une trémie de chargement (3) et une quantité d'eau dosée au moyen d'une tubulure de raccordement (11) placée en aval de la trémie de chargement dans le sens du transport, et par une pompe à vis (7) placée en aval du dispositif mélangeur à vis (4), et dans lequel le dispositif mélangeur à vis (4) et la pompe à vis (7) sont disposés coaxialement l'un à la suite de l'autre le long d'un axe en pente descendante dans le sens du transport, qui forme un angle (α) d'entre 10° et 30° avec l'horizontale, le dispositif mélangeur à vis (4) et la pompe à vis (7) ont un groupe d'entraînement commun (6, 6a) et l'organe mélangeur (5 ; 9) du dispositif mélangeur à vis comprenant deux tronçons (51, 52 ; 91, 92), dont le premier tronçon (51 ; 91) est essentiellement configuré pour le transport de la matière sèche jusqu'à la tubulure de raccordement d'eau (11) et le deuxième tronçon (52 ; 92) pour le mélange de la matière sèche avec l'eau,
caractérisé en ce que, pour la préparation d'un mortier de chape fluide, le premier tronçon (91) de l'organe mélangeur (9) est composé de palettes mélangeuses distinctes (90), plates, qui sont inclinées chacune par rapport au plan radial d'un angle adapté à la direction de transport et à la vitesse du transport, tandis que le deuxième tronçon (92) est composé de palettes mélangeuses (93) analogues, deux palettes voisines contenues dans un même plan axial formant une paire et leurs régions périphériques étant réunies par une barrette axiale (95), et en ce qu'au moins deux barrettes (95) de ce genre sont décalées d'environ 180° dans la direction circonférentielle et de préférence décalées d'une longueur de barrette dans la direction axiale.

3. Dispositif selon la revendication 1 ou 2, caractérisé en ce que, pour faciliter le remplacement, l'organe mélangeur (5 ; 9) du dispositif mélangeur à vis (4) est en prise avec l'arbre de la pompe à vis (7) et avec l'arbre du groupe d'entraînement (6, 6a), au moyen de crabots (41, 42) et en ce que le groupe d'entraînement (6, 6a) est relié au carter du dispositif mélangeur à vis (4) par un joint basculant ou à démontage rapide.

4. Dispositif selon une des revendications 1 à 3, caractérisé en ce que la paroi (3b) de la trémie de chargement (3) d'acheminement de la matière sèche qui est voisine du groupe d'entraînement (6, 6a), et qui s'étend sensiblement transversalement à la direction du transport, est inclinée sur la verticale d'un angle (β) d'environ 30° à 40°, de sorte que la trémie (3) s'élargit vers le haut, et en ce que la trémie (3) possède une ouverture de chargement dont la surface projetée tombe sur cette paroi inclinée (3b).

5. Dispositif selon une des revendications 1 à 4, dans lequel la matière sèche est exclusivement composée de liant, caractérisé en ce que le dispositif mélangeur à vis (4) présente, au niveau du deuxième tronçon (52 ; 92) de son organe mélangeur (5 ; 9), une ouverture pour l'alimentation en sable dans la face haute de sa paroi tubulaire.

6. Dispositif selon la revendication 5, caractérisé en ce qu'une trémie d'alimentation en sable (20) se vide dans l'ouverture d'alimentation en sable (4a).

7. Dispositif selon la revendication 6, caractérisé en ce que la trémie d'alimentation en sable possède un col de trémie tubulaire (20a) et en ce qu'il est prévu dans le col (20a) de la trémie une vis (26) de transport du sable qui peut être entraînée au moyen d'un moteur-réducteur (25) disposé au-dessus de la trémie d'alimentation en sable (20).

8. Dispositif selon la revendication 6 ou 7, caractérisé en ce qu'une bande transporteuse doseuse (27) prévue pour le sable se termine à l'ouverture d'entrée de la trémie d'alimentation en sable (20).

9. Dispositif selon la revendication 8, caractérisé en ce que la trémie d'alimentation en sable (20) est disposée avec son axe médian vertical et porte une monture (24) pour l'extrémité de déchargement de la bande transporteuse doseuse (22), capable de tourner autour de cet axe médian, et sur laquelle est aussi monté le moteur-réducteur (25) de la vis (26) de transport du sable.
